# FASCICULE DE BREVET EUROPEEN

(11) **EP 0 016 700 B1**
(45) Date de publication et mention de la délivrance du brevet: **15.06.1983**
(21) Numéro de dépôt: 80400351.5
(22) Date de dépôt: 17.03.1980
(51) Int. Cl.: F23L 17/04, F24H 9/00, F24H 1/00, F24C 15/00, F23L 17/00

(54) **Dispositif d'évacuation des gaz brûlés et d'admission d'air frais pour appareils étanches à gaz**
Vorrichtung für den Abzug von Verbrennungsgasen und für den Eintritt von Frischluft bei Gasapparate des gasdichten Typs
Device for evacuating combustion gases and for supplying fresh air for gas apparatuses of the gas-tight type

(30) Priorité: 21.03.1979 FR 7907117
(43) Date de publication de la demande: 01.10.1980
(73) Titulaire: SAUNIER DUVAL EAU CHAUDE CHAUFFAGE S.D.E.C.C. - Société anonyme, F-93103 Montreuil (FR)
(72) Inventeur: Zveguintzoff, Michel, F-92290 - Chatenay-Malabry (FR)
(74) Mandataire: Lhuillier, René

## Description

L'invention se rapporte à un dispositif d'évacuation des gaz brûlés et d'admission d'air frais du type décrit dans la premiere partie de la revendication 1.

On sait que dans le cas des appareils à gaz à chambre de combustion étanche du type à tirage forcé par un ventilateur électrique, l'arrivée de l'air de combustion et l'évacuation des produits de combustion se font très souvent à l'aide de deux conduits concentriques ou coaxiaux. Le conduit intérieur qui a précisément un diamètre plus petit que le conduit extérieur est généralement utilisé pour l'évacuation des gaz chauds constituant les produits de la combustion du gaz, l'air nécessaire à la combustion circule en sens inverse dans l'espace compris entre le conduit intérieur chaud et le conduit extérieur froid.

Cette disposition est avantageuse car elle permet de raccorder l'appareil à une microventouse placée à l'extérieur du mur du logement en ne perçant dans ce dernier qu'un simple trou rond de faible diamètre.

De plus la microventouse également à structure coaxiale est plus simple à fabriquer et présente un encombrement minimum.

Ce type de raccordement d'un appareil à gaz étanche par tubes coaxiaux sur une ventouse elle-même coaxiale placée sur la face extérieure d'un mur est possible dans tous les cas d'implantation de l'appareil grâce à des coudes orientables également formés de tronçons coudés coaxiaux comme décrits dans le brevet français n° 2 350 539 au nom de la demanderesse.

Ce coude orientable est généralement monté sur la sortie du ventilateur d'extraction des gaz brûlés lui-même fixé à la hotte d'évacuation, l'air frais étant admis à l'extérieur de la hotte et recyclé vers les brûleurs à l'intérieur de l'enceinte étanche. Ou encore le coude est monté directement sur la hotte et le tube d'évacuation porte le ventilateur d'extraction.

Dans ces dispositions connues se pose notamment le problème de l'accessibilité du ventilateur d'extraction, rendue difficile sans démonter justement ces raccords orientables. En outre les hottes utilisées jusqu'à présent, qui ont par nécessité une forme de coiffe pour recueillir les gaz de combustion et les amener vers l'orifice de sortie, supportent généralement sur leur face inclinée ledit ventilateur, rendant son entretien ou son réglage difficile. De plus l'enceinte étanche proprement dite doit donc envelopper cette hotte et le ventilateur: elle présente de ce fait une dimension relativement importante avec un espace inutile à la partie supérieure.

Enfin dans cette disposition le ventilateur est généralement à axe incliné ce qui est préjudiciable à son bon fonctionnement en atmosphère chaude.

On connait par ailleurs des dispositifs d'évacuation essentiellement constitués d'une hotte ayant un profil en forme de L, d'une chambre collectrice disposée immédiatement au-dessus du corps de chauffe de l'appareil, dont le couvercle supérieur est faiblement incliné sur l'horizontale, d'une cheminée verticale d'évacuation surmontant ledit couvercle et d'un boîtier répartiteur d'air selon les brevets FR-A-2 113 554, US-A-2 617 371 et GB-A-1 307 291.

Le dispositif d'évacuation selon l'invention facilite le montage du ventilateur d'extraction et favorise l'admission d'air frais, pour être compatible avec l'utilisation d'un coude de raccordement orientable, et cela pour tenir compte des exigences modernes de ce genre d'appareils dans le domaine de la simplicité et de la compacité.

Selon l'invention, le dispositif est caractérisé par le fait que le boîtier répartiteur d'air de faible épaisseur et de forme parallélépipédique est fixé horizontalement sur le sommet de ladite cheminée, qu'il ferme essentiellement toute la face supérieure de la chambre étanche, équivalente à la surface de base de la hotte ménageant ainsi un espace intérieur dans lequel est disposé le ventilateur d'extraction dont la tubulure de sortie traverse le boîtier répartiteur et qu'il est muni sur sa paroi inférieure d'orifices de passage d'air.

Selon une caractéristique particulière de l'invention, le ventilateur d'extraction et son moteur d'entrainement à axe horizontal est monté sur une paroi verticale de la cheminée, coiffant un orifice prévu sur celle-ci. De préférence la tubulure de sortie qui traverse le boîtier répartiteur d'air s'emmanche sur la conduit intérieur du coude orientable, le ventilateur étant ainsi avantageusement logé dans l'espace creux entre le couvercle de la chambre collectrice, la cheminée et le répartiteur d'air, son axe étant horizontal ce qui améliore sa longévité. En outre, grâce à cette disposition, le coude orientable de sortie de gaz peut être orienté en toutes directions ce qui est avantageux notamment pour la rénovation des locaux anciens.

D'autres caractéristiques particulières et avantages de l'invention ressortiront de la description suivante d'une forme de réalisation en référence au dessin annexé qui représente une vue partiellement écorchée en perspective de la hotte d'évacuation.

Cette hotte est désignée dans son ensemble par le référence 1, elle coiffe le bloc à ailettes 2 qui constitue le corps de chauffe de l'appareil. Elle présente un profil en forme de L dont la partie inférieure de forme rectangulaire, fixée au bloc à ailettes, forme la chambre collectrice 10 dont le couvercle supérieur 11 est faiblement incliné sur l'horizontale. Une cheminée verticale d'évacuation 12 prolonge vers le haut ladite chambre collectrice. La paroi latérale est en outre fermée à sa partie supérieure par une plaquette horizontale 14. Sur cette dernière est fixé un boîtier répartiteur d'air 15 de forme parallélépipédique et d'épaisseur réduite qui, en plus, a une surface équivalente à la surface de base de la hotte. La face supérieure de ce boîtier est percée d'un orifice 16 pour l'évacuation des gaz brûlés et l'admission d'air frais. Cet orifice est coiffé d'un coude de raccordement orientable 3, connu en soi, dont le conduit intérieur 4 de plus petit diamètre traverse de façon étanche tout le boîtier 15 pour s'emmancher sur le tube de sortie du ventilateur d'extraction 5. Par contre le conduit extérieur 6 du coude orientable couvre la totalité de l'orifice 16 pour que l'air frais admis par l'espace annulaire compris entre les conduits 4 et 6 pénètre dans le boîtier répartiteur 5. Enfin des orifices 17 sont prévus sur la paroi inférieure du boîtier 15 pour le passage de l'air de combustion en direction des brûleurs, extérieurement à la hotte 1. Sur ces orifices 17 peuvent en outre être rapportés des petits tubes de prise d'air notamment pour la surveillance du débit et la sécurité de l'appareil.

Le ventilateur d'extraction 5 est fixé à la paroi latérale de la cheminée 12 au-dessus de l'orifice 13. Le moteur 7 d'entrainement de la turbine 8 dudit ventilateur est lui-même monté sur le capot du ventilateur d'extraction 5. Il occupe ainsi l'espace creux disponible entre le couvercle 11 de la chambre collectrice 10, la cheminée 12 et le boîtier répartiteur d'air 15. Il est à axe horizontal ce qui le rend aisément accessible et démontable et lui garantit un bon fonctionnement. L'ensemble précédemment décrit, que constitue la hotte et le boîtier répartiteur d'air est fixé au dossier 9 de l'appareil contre lequel est destiné à s'appliquer de façon étanche le capot extérieur 20. Sur la face extérieure du boîtier répartiteur d'air 15 est prévu à cet effet une barrette 18 qui couronne le coude orientable 3 et sert de support à un joint d'étanchéité 19 contre lequel s'applique le capot 20. La face supérieure de ce dernier est évidemment échancrée et conformée pour correspondre au profil de la barrette.

Quand le capot 10 est appliqué de façon étanche au dossier 9 de l'appareil, durant le fonctionnement, le ventilateur 5 extrait vers le conduit 4 les gaz brûlés collectés par la hotte 1, par l'intermédiaire de l'orifice 13 prévu sur la cheminée 12. La répartition de l'aspiration des gaz brûlés sur l'ensemble du bloc à ailettes 3 (du fait que la cheminée 12 n'est pas centrée sur ce bloc à ailettes) est facilitée par la pose, - à l'intérieur de la chambre collectrice 10 -, d'au moins un volet déflecteur 21 incliné sur l'horizontale.

L'extraction des gaz de combustion entraine l'aspiration d'air frais par l'espace annulaire entre les tubes 4 et 6 vers le boîtier répartiteur d'air 15. Comme son nom l'indique le boîtier répartiteur permet la répartition de l'air aspiré vers une pluralité d'orifices 17, cet air continuant en un mouvement descendant vers les brûleurs non représentés, en léchant les parois extérieures de la hotte et du corps de chauffe.

Cette disposition présente l'avantage d'assurer une ventilation permanente du moteur 7. Quand on enlève le capot 20 on accède aussitôt au ventilateur d'extraction et à son moteur, facilement démontables de la hotte à laquelle ils sont fixés. L'encombrement de la hotte et du système d'extraction est donc très réduit et va dans le sens d'une recherche d'appareils plus simples et plus compacts.

## Revendications

1. Dispositif d'évacutation des gaz brûlés et d'admission d'air frais pour appareils de chauffage étanches à gaz comportant deux conduits concentriques orientables dont un conduit intérieur est raccordé à une cheminée verticale d'évacuation des gaz brûles, décentrée par rapport au corps de chauffe et constituée par la partie supérieure d'une hotte ayant un profil en forme de L, et dont un conduit extérieur délimite avec le conduit intérieur un espace annulaire pour l'admission d'air frais dans l'enceinte étanche de l'appareil par l'intermédiaire d'un boîtier répartiteur d'air, l'étanchéité étant assurée par un capot extérieur, caractérisé par le fait que le boîtier répartiteur d'air (15) de faible épaisseur et de forme parallélépipédique est fixé horizontalement sur le sommet de ladite cheminée (12), qu'il ferme essentiellement toute la face supérieure de la chambre étanche, équivalente à la surface de base de la hotte ménageant ainsi un espace intérieur dans lequel est disposé le ventilateur d'extraction (5) dont la tubulure de sortie traverse le boîtier répartiteur et qu'il est muni sur sa paroi inférieure d'orifices de passage d'air (17).

2. Dispositif selon la revendication 1, caractérisé par le fait que le ventilateur d'extraction (5) est fixé à la cheminée verticale (12) sur la paroi orientée vers l'espace intérieur, vis-à-vis d'un orifice (13) prévu dans cette paroi.

3. Dispositif selon la revendication 1, caractérisé par le fait que la face supérieure du capot extérieur (20), est échancrée pour correspondre au profil d'une barrette (18) rapportée au-dessus du boîtier répartiteur d'air (15), barrette qui contourne les conduits concentriques (4, 6) et qui porte un joint (19), contre laquelle ledit capot s'applique de façon étanche.

## Patentansprüche

1. Vorrichtung zum Abziehen von Abgasen und Zuführung von Frischluft für abgedichtete Gasheizgeräte, mit zwei konzentrischen, einstellbaren Leitungen, von denen die innere Leitung an einen senkrechten Abgasabzugskamin angeschlossen ist, welcher bezüglich des Heizkörpers versetzt angeordnet und durch den oberen Teil einer Haube mit L-förmigem Profil gebildet ist, und von denen die äußere Leitung mit der inneren Leitung einen Ringraum für die Frischluftzufuhr in den abgedichteten Bereich mittels eines Verteilergehäuses für die Luft begrenzt, wobei die Dichtigkeit durch eine Außenhaube gewährleistet ist, dadurch gekennzeichnet, daß das Luftverteilergehäuse (15) mit geringer Dicke und in parallelepipedischer Form horizontal auf dem oberen Ende des Kamins (12) befestigt ist, daß es im wesentlichen die gesamte obere Fläche der abgedichteten Kammer entsprechend der Bodenfläche der Haube verschließt, so daß ein Innenraum gebildet ist, in welchem ein Sauggebläse (5) angeordnet ist, dessen Ausgangsrohr das Verteilergehäuse durchquert und welches auf ihrer Innenwand mit Luftdurchtrittsöffnungen (17) versehen ist.

2. Vorrichtung nach Anspruch 1, dadurch gekennzeichnet, daß das Sauggebläse (5) am senkrechten Kamin (12) auf der gegen den Innenraum gerichteten Wand gegenüber einer in dieser Wand vorgesehenen Offnung (13) befestigt ist.

3. Vorrichtung nach Anspruch 1, dadurch gekennzeichnet, daß die Oberseite der Außenhaube (20) entsprechend dem Profil eines Steges (18) bogenförmig ausgeschnitten ist, welcher über dem Luftverteilergehäuse (15) angeordnet ist, wobei der Steg die konzentrischen Leitungen (4, 6) umgibt und eine Dichtung (19) trägt, gegen welche die Haube dicht anliegt.

## Claims

1. Device for evacuation of burnt gas and admission of fresh air for sealed gas type heating apparatuses comprising two orientable concentric conduits of which an interior conduit is connected to a vertical flue for evacuation of burnt gases eccentrically with respect to the heating body and constituted by the upper part of a canopy having a profile in the shape of an L, and of which an outer conduit defines with the interior conduit an annular space for admission of fresh air into the sealed enclosure of the apparatus by means of an air distribution box, the seal being ensured by an outer cap, characterised by the fact that the air distribution box (15) of small thickness and of parallelepipe- donal form is fixed horizontally at the top of said flue (12), in that it substantially closes all of the upper face of the sealed chamber, equivalent to the base surface of the canopy thus providing an interior space in which is disposed the extraction fan (5) whose outlet passage passes through the distribution box and in that it is provided on its lower wall with orifices (17) for air flow.

2. Device according to claim 1, characterised by the fact that the extraction fan (5) is fixed to the vertical flue (12) on the wall orientated towards the interior space, opposite an orifice (13) provided in this wall.

3. Device according to claim 1, characterised by the fact that the upper face of the outer cap (20) is notched to correspond to the profile of a hatch (18) connected on top of the air distribution box (15), this hatch conforming to the concentric conduits (4, 6) and carrying a gasket (19) against which said cap is sealingly applied.
